# EUROPÄISCHE PATENTSCHRIFT

(11) **EP 0 571 803 B1**
(45) Veröffentlichungstag und Bekanntmachung des Hinweises auf die Patenterteilung: **03.07.1996**
(21) Anmeldenummer: 93107606.1
(22) Anmeldetag: 11.05.1993
(51) Int. Cl.: E05C 9/00, E05C 9/20

(54) **Kupplungsvorrichtung für aneinanderstossende Stulpschienenabschnitte**
Coupling device for adjacent faceplate sections
Dispositif d'accouplement pour sections de têtière voisines

(30) Priorität: 29.05.1992 DE 4217747
(43) Veröffentlichungstag der Anmeldung: 01.12.1993
(73) Patentinhaber: AUGUST BILSTEIN GMBH & CO. KG, D-58240 Ennepetal (DE)
(72) Erfinder: Brombacher, Bodo, Dipl.-Ing., W-5508 Hermeskeil (DE); Eiden, Alfred, W-5509 Gusenburg (DE); Mencher, Werner, W-5509 Mandern (DE)

(56) Entgegenhaltungen:
- EP-A- 0 571 839
- AT-B- 381 133
- DE-A- 2 741 408
- DE-C- 3 637 317
- DE-U- 8 632 641

## Beschreibung

Die Erfindung betrifft eine Kupplungsvorrichtung für aneinanderstoßende Stulpschienenabschnitte nach dem Oberbegriff des Anspruchs 1.

Stulpschienen und Treibstangen werden häufig als Baueinheit vereinigt, in einer abgestufte Längsnut eines Flügelrahmens von Türen oder Fenster eingesetzt und dienen hier im Zusammenwirken mit Antriebs- und Verriegelungselementen zum Schließen oder Öffnen von Fenster- oder Türflügel in verschiedenen Stellungen oder Funktionen. Zur einfachen Fertigung und jeweiligen Anpassung der Stulpschienen-Treibstangenanordnung an die verschiedenen Höhen und Breiten der Flügel werden diese in verschiedenen Fixlängen hergestellt und durch Kürzen auf das jeweilige Flügelrahmenmaß angepaßt. Die Verbindung der jeweiligen Treibstangen- bzw. Stulpschienenabschnitte geschieht beispielsweise formschlüssig über Zahnkupplungen.

Dabei ist es nach der AT 381 133 B und der DE-A-2 741 408 bekannt, daß die aneinanderstoßenden Stulpschienenabschnitte außenseitig mit einer Verbindungsplatte,.welche beweglich mit dem nicht ablängbaren Stulpschienenabschnitt verbunden ist, überbrückt werden. Diese Verbindungsplatte greift mit außenseitigen, in die Nut ragenden Zahnleisten in eine Außenverzahnung des ablängbaren Stulpschienenabschnittes.

Nachteilig bei dieser Ausbildung muß der ablängbare Stulpschienenabschnitt über die gesamte Länge des maximalen Ablängbereichs mit einer Außenverzahnung versehen werden. Das führt über diesen gesamten Bereich zu einer entsprechenden Breitenreduzierung und damit einer Querschnittsschwächung.

Der Erfindung liegt die Aufgabe zugrunde, eine einfach herstellbare sicher funktionierende Formschlußverbindung zwischen dem ablängbaren Stulpschienenabschnitt und der den Stulpschienenstoß überbrückenden Verbindungsplatte zu finden.

Diese Aufgabe wird erfindungsgemäß durch die kennzeichnenden Merkmale des Anspruchs 1 gelöst. Vorteilhafte Aus- und Weiterbildungen sind in den Ansprüchen 2 bis 4 beschrieben.

Die mit der Erfindung erzielten Vorteile bestehen insbesondere darin, daß die aneinanderstoßenden Stulpschienenabschnitte die Längsnut des Flügelrahmens vollständig verdecken. Vertiefungen neben den seitlichen Verzahnungen des ablängbaren Stulpschienenabschnitts sind nicht mehr vorhanden. Weiterhin vorteilhaft gestaltet sich die Fertigung wirtschaftlicher, da daß Einbringen der seitlichen Verzahnung am ablängbaren Stulpschienenabschnitt entfällt.

Ein Ausführungsbeispiel der Erfindung ist in der Zeichnung dargestellt und wird im Folgenden näher beschrieben. Es zeigen
- Fig. 1: die Ansicht einer Stulpschienen-Treibstangenanordnung im Kupplungsbereich,
- Fig. 2: eine Ansicht entsprechend Fig. 1 mit einer anderen Ausbildung von Zahn und Zahnlücke an den Stulpschienenabschnitten,
- Fig. 3: eine Draufsicht auf den ablängbaren Stulpschienenabschnitt nach Fig. 2 und
- Fig. 4+ 5: eine andere Zahnausbildung am ablängbaren Stulpschienenabschnitt.

Eine Stulpschienen-Treibstangenanordnung 1 wird als Baueinheit in eine außenumlaufende abgestufte Nut 2 eines Flügelrahmens 3 eingesetzt und über Schrauben 4, 27 mit diesem verschraubt. Die Treibstange 5 dient als Bewegungselement dazu Funktionseinheiten, beispielsweise Verriegelungen zu bewegen. Die Bewegung der Treibstange wird durch ein mit dem Handgriff verbundendes Getriebe eingeleitet. Die Stulpschiene 6 trägt und führt die Treibstange und schließt die Nut 2 nach außen ab. Sie liegt in der äußeren breiteren Nutstufe 7. Die Befestigungsschrauben 4, 27 durchgreifen in den meisten Fällen Stulpschiene 6 und Treibstange 5.

In den meisten Anwendungen einer Stulpschienen-Treibstangenanordnung, die in einer abgestuften Nut eingesetzt werden, laufen diese wenigstens um 3 umlaufende Kanten des Rahmens. Daher müssen beispielsweise Eckumlenkungen an Treibstange und Stulpschiene angekoppelt werden. Diese Ankopplung geschieht üblicherweise durch Zahnstangenverbindungen, die in Zahnaufnahmen des Gegenteils eingreifen. Um zu vermeiden, daß für jedes Rahmenmaß separate Längen der einzelnen Teile gefertigt werden müssen, hat es sich eingespielt, daß einige abgestufte Längen gefertigt werden, die durch Ablängen auf die erforderliche Länge gebracht werden. Dabei hat sich beispielsweise für die Treibstange bewährt, daß der ablängbare Treibstangenabschnitt 8 mit einer Außenverzahnung 9 ausgebildet ist, der mit einem Kupplungsschuh 10 des anderen Treibstangenabschnitt 11, der mit einer Innenverzahnung versehen ist, zusammenwirkt.

Ähnliche Ausbildungsformen sind auch für die Verbindung der Stulpschienenabschnitte 12, 13 bekannt. Dabei überdeckt eine Verbindungsplatte 14 den Stoß 15 zwischen den Stulpschienenabschnitten. Diese Verbindungsplatte ist formschlüssig mit dem ablängbaren Stulpschienenabschnitt 12 verbunden und wird im anderen Stulpschienenabschnitt 13 längs- oder drehbeweglich gehalten. Im Ausführungsbeispiel weist der Stulpschienenabschnitt 13 einen zentralen Längsschlitz 16 auf, der durch einen Schuh 17 der Verbindungsplatte 14 durchgriffen wird. Über diesen Schuh ist die Verbindungsplatte 14 mit dem Stulpschienenabschnitt 13 verbunden.

In der Ausbildung nach Fig. 1 weist die Verbindungsplatte 14 am oberen Ende an der der Stulpschiene zugewandten Fläche 18 zwei quer zur Stulpschienenlängserstreckung verlaufende Zahnlücken 19, 20 auf, von denen eine in Wirkverbindung mit einem Zahn 21 am ablängbaren Stulpschienenabschnitt 12 steht. Bei der Ausbildung nach Fig. 2 weist die Verbindungsplatte 14 einen Zahn 22 auf, der in Wirkverbindung mit einer der zwei Zahnlücken 23, 24 steht.

Aus Fig. 3 ist ersichtlich, daß die Zahnlücken 23, 24 nach Fig. 2 sich nicht über die gesamte Breite des ablängbaren Stulpschienenabschnittes 12 erstrecken. Die Zahnlücken 23, 24 entstehen durch hakenförmiges Schneiden und Prägen aus dem Material des ablängbaren Stulpschienenabschnittes 12. Die gleiche Fertigung ist für den Zahn 21 des ablängbaren Stulpschienenabschnittes entsprechend Fig. 1 vorgesehen.

Vorteilhaft wird die vorgeschriebene Prägung von Zahnlücke bzw. Zahn am ablängbaren Stulpschienenabschnitt 12 während des Ablängvorganges von Stulpschienenabschnitt 12 und Treibstangenabschnitt 8 in einem Arbeitsgang mit einem Werkzeug vorgenommen. Im Ausführungsbeispiel stehen die abgeschnittenen Enden 25, 26 von Treibstangenabschnitt 8 und Stulpschienenabschnitt 12 in der Mittelstellung der Treibstange 5 in einer Ebene. Die Ausbildung von Stulpschienenabschnitt 12 oder Verbindungsplatte 14 mit zwei oder mehr Zahnlücken 23, 24 bzw. 19, 20 dient dazu, Ungenauigkeiten beim Ablängen des Stulpschienenabschnitts 12 auszugleichen. Dieses ist aufgrund der geringen Toleranz erforderlich, mit der die Befestigungsschraube 27 die Verbindungsplatte 14, den zugehörigen Stulpschienenabschnitt 13 und Treibstangenabschnitt 11 durchdringt.

Bei der Ausbildung nach Fig. 4 ist der Zahn 28 mittig auf dem ablängbaren Stulpschienenabschnitt angeordnet und erstreckt sich nicht über dessen gesamte Breite. Das abgeschnittene Ende 26 des ablängbaren Treibstangenabschnittes 8 liegt in Ablängstellung gegenüber dem abgeschnittenen Ende 25 des ablängbaren Stulpschienenabschnittes 12 zurück.

Die Ausbildung nach Fig. 5 zeigt einen in der Mitte unterbrochenen Zahn am ablängbaren Stulpschienenabschnitt 12. Die am Rand des ablängbaren Stulpschienenabschnittes 12 angeordneten Zahnabschnitte 29, 30 greifen in eine der Zahnlücken 19, 20 der Verbindungsplatte 14 ein. Diese Zahnlücken 19, 20 können durchgehend oder entsprechend den Zahnabschnitten 29, 30 nur im Randbereich ausgebildet sein.

### Bezugszeichen

- 1: Stulpschienen-Treibstangenanordnung
- 2: Nut
- 3: Flügelrahmen
- 4: Schraube
- 5: Treibstange
- 6: Stulpschiene
- 7: breite Nutstufe
- 8: ablängbarer Treibstangenabschnitt
- 9: Außenverzahnung
- 10: Kupplungsschuh
- 11: Treibstangenabschnitt
- 12: ablängbarer Stulpschienenabschnitt
- 13: Stulpschienenabschnitt
- 14: Verbindungsplatte
- 15: Stoß
- 16: Längsschlitz
- 17: Schuh
- 18: Fläche
- 19: Zahnlücke
- 20: Zahnlücke
- 21: Zahn
- 22: Zahn
- 23: Zahnlücke
- 24: Zahnlücke
- 25: abgeschnittenes Ende
- 26: abgeschnittenes Ende
- 27: Befestigungsschraube
- 28: Zahn
- 29: Zahnabschnitt
- 30: Zahnabschnitt

## Patentansprüche

1. Kupplungsvorrichtung für aneinanderstoßende Stulpschienenabschnitte (12,13), einer Stulpschienen-Treibstangenanordnung (1) für Fenster- oder Türflügel, die in einer abgestuften Längsnut (2) eines Flügelrahmens (3) einsetzbar ist, wobei die Stulpschienenabschnitte (12,13), von welchen einer ablängbar ist, in die äußere breitere Nutstufe (7) eingepaßt sind, mit einer den Stulpschienenstoß außenseitig überbrückenden Verbindungsplatte (14), welche beweglich mit dem nicht ablängbaren Stulpschienenabschnitt (13) verbunden und mit dem ablängbaren Stulpschienenabschnitt (12) mittels einer an den aneinanderliegenden Flächen (18) angeordneten Zahnkupplung, deren Verzahnung quer zur Stulpschienenlängserstreckung verläuft, formschlüssig verbindbar ist, **dadurch gekennzeichnet,** daß an der Verbindungsplatte (14) wenigstens ein/eine quer zur Stulpschienenlängserstreckung verlaufender/verlaufende vorspringender Zahn (22)/rückspringende Zahnlücke (19,20) angeordnet ist, der/die mit einer Zahnlücke (23,24)/einem Zahn (21) an der Gegenfläche des ablängbaren Stulpschienenabschnittes (12) eine formschlüssige Verbindung bildet, wobei die Zahnlücke (23,24)/der Zahn (21) am ablängbaren Stulpschienenabschnitt (12) unter der Verbindungsplatte (14) liegen und erst beim oder nach dem Ablängen des Stulpschienenabschnittes (12) hergestellt worden sind.

2. Kupplungsvorrichtung nach Anspruch 1, dadurch gekennzeichnet, daß der an der Verbindungsplatte (14) oder dem abgelängten Stulpschienenabschnitt (12) angeordnete Zahn (21, 22) oder die Zahnlücke (19, 20, 23, 24) sich nicht über die gesamte Breite der anliegenden Fläche erstreckt und durch Prägen oder Einschneiden und Prägen des Verbindungsplatten- bzw. Stulpschienenquerschnitts gebildet ist.

3. Kupplungsvorrichtung nach Anspruch 1 oder Anspruch 2, dadurch gekennzeichnet, daß mehrere hintereinander liegende, quer zur Stulpschienenlängserstreckung verlaufende Zahnlücken (19, 20, 23, 24) an der Verbindungsplatte (14) oder dem ablängbaren Stulpschienenabschnitt (12) vorgesehen sind.

4. Kupplungsvorrichtung nach einem oder mehreren der Ansprüche 1 bis 3, dadurch gekennzeichnet, daß die Verbindungsplatte (14) längsbeweglich mit dem nicht ablängbaren Stulpschienenabschnitt (13) verbunden ist.

## Claims

1. A coupling device for adjacent faceplate sections (12, 13) of a faceplate-connecting rod arrangement (1) for window or door leaves, which can be used in a stepped longitudinal groove (2) of a leaf frame (3), wherein the faceplate sections (12, 13), one of which can be cut to length, are fitted into the outer wider groove step (7), having a connecting plate (14) bridging the joint of the faceplates on the outside, which connecting plate is connected in a movable manner to the faceplate section (13), which cannot be cut to length, and can be connected to the faceplate section (12), which can be cut to length, in a form-fit manner by means of a toothed coupling disposed on the mutually adjoining surfaces (18), of which the toothing extends transverse to the longitudinal extension of the faceplate, characterised in that on the connecting plate (14) at least one projecting tooth (22)/indented tooth space (19, 20) extending transverse to the longitudinal extension of the faceplate is disposed, which forms a form-fit connection to a tooth space (23, 24)/a tooth (21) at the opposite surface of the faceplate section (12) which can be cut to length, wherein the tooth spaces (23,24)/tooth (21) lie under the connecting plate (14) on the faceplate section (12), which can be cut to length, and are only formed during or after cutting the faceplate section (12) to length.

2. A coupling device according to claim 1, characterised in that the tooth (21, 22), disposed on the connecting plate (14) or on the cut-off faceplate section (12), or the tooth space (19, 20, 23, 24) does not extend over the whole width of the adjoining surface and is formed by stamping or cutting and stamping of the connecting plate cross-sectional area or of the cross-sectional area of the faceplate.

3. A coupling device according to claim 1 or claim 2, characterised in that several tooth spaces (19, 20, 23, 24), lying one behind another and extending transverse to the longitudinal extension of the faceplate, are provided on the connecting plate (14) or on the faceplate section (12) which can be cut to length.

4. A coupling device according to one or several of claims 1 to 3, characterised in that the connecting plate (14) is connected in a longitudinally movable manner to the faceplate section (13) which cannot be cut to length.

## Revendications

1. Dispositif d'accouplement pour sections (12, 13) de crémone à têtière se raccordant bout-à-bout, d'un système (1) à crémone à têtière et tringle de verrouillage pour ouvrants de fenêtre ou de porte, qui peut être inséré dans une rainure longitudinale (2) à épaulements d'un cadre d'ouvrant (3), les sections (12, 13) de crémone à têtière, dont l'une est ajustable en longueur, étant ajustées dans la partie extérieure élargie (7) de la rainure, le dispositif comportant une plaque de liaison (14) recouvrant extérieurement le raccord bout-à-bout des crémones à têtière, cette plaque de liaison étant reliée à déplacement à la section (13) non ajustable en longueur de la crémone à têtière et pouvant être reliée par assemblage géométrique à la section (12) ajustable en longueur de la crémone à têtière au moyen d'un accouplement denté, prévu sur les faces opposées (18), dont la denture s'étend transversalement au sens longitudinal de la crémone à têtière, caractérisé en ce que, sur la plaque de liaison (14), est formé au moins une dent (22) en saillie ou un logement en forme de dent (19, 20) en creux, s'étendant transversalement au sens longitudinal de la crémone, qui forme un assemblage mécanique avec un logement en forme de dent (23, 24) ou une dent (21), sur la face opposée de la section (12) ajustable en longueur de la crémone, dans lequel le logement en forme de dent (23, 24) ou la dent (21) se trouve sur la section (12) ajustable en longueur de la crémone en dessous de la plaque de liaison (14) et n'est fabriquée qu'au moment de, ou après la mise à longueur de la section (12) de la crémone.

2. Dispositif d'accouplement selon la revendication 1, caractérisé en ce que la dent (21, 22) ou le logement en forme de dent (19, 20, 23, 24), formé sur la plaque de liaison (14) ou sur la section ajustable en longueur (12) de la crémone à têtière, ne s'étend pas sur toute la largeur de la surface en contact, et est formé par emboutissage ou par découpage et emboutissage de la section transversale de la plaque de liaison, respectivement de la section de crémone à têtière.

3. Dispositif d'accouplement selon la revendication 1 ou la revendication 2, caractérisé en ce que plusieurs logements en forme de dent (19, 20, 23, 24) placés les uns derrière les autres et s'étendant transversalement au sens longitudinal de la crémone à têtière, sont prévus sur la plaque de liaison (14) ou sur la section ajustable en longueur (12) de la crémone à têtière.

4. Dispositif d'accouplement selon une ou plusieurs des revendications 1 à 3, caractérisé en ce que la plaque de liaison (14) est reliée à déplacement longitudinal à la section non ajustable en longueur (13) de la crémone à têtière.
